# EUROPÄISCHE PATENTSCHRIFT

(11) **EP 0 683 082 B1**
(45) Veröffentlichungstag und Bekanntmachung des Hinweises auf die Patenterteilung: **29.04.1998**
(21) Anmeldenummer: 95104713.3
(22) Anmeldetag: 30.03.1995
(51) Int. Cl.: B61L 21/06

(54) **Einrichtung zur automatischen Überwachung einer Fahrwegsteuerungsanlage für ein spurgebundenes Verkehrsmittel**
Automatic monitoring device of a route control system for rail vehicle
Dispositif de surveillance automatique d'un dispositif de commande de route pour véhicule sur rails

(30) Priorität: 19.05.1994 DE 4417508
(43) Veröffentlichungstag der Anmeldung: 22.11.1995
(73) Patentinhaber: ALCATEL ALSTHOM COMPAGNIE GENERALE D'ELECTRICITE, 75008 Paris (FR)
(72) Erfinder: Sedelmeyer, Barbara, Dr., D-71229 Leonberg (DE); Sammet, Fritz, D-70839 Gerlingen (DE); Thiemt, Gerald, D-73663 Berglen (DE)
(74) Vertreter: Pechhold, Eberhard, Dipl.-Phys.

(56) Entgegenhaltungen:
- EP-A- 0 581 281
- SIGNAL + DRAHT , Bd. 85, Nr. 6, Juni 1993 HAMBURG,DE, Seiten 197-201, BUCHHOLZ H ET AL 'Modernste Fernsteuerung bei der U-Bahn München in Betrieb'
- SIGNAL + DRAHT, Bd. 84, Nr. 5, Mai 1992 DARMSTADT,DE, Seiten 118-121, GETTINGER P 'E B O - KÜNFTIGE BEDIENUNG DER ÖBB-SICHERUNGSANLAGEN MIT EINHEITLICHER BEDIENOBERFLÄCHE'

## Beschreibung

Die Erfindung betrifft eine Überwachungseinrichtung gemäß dem Oberbegriff des Patentanspruchs 1.

Bei spurgebundenen Verkehrsmitteln, wie Eisenbahnen, U- und S-Bahnen wird der Fahrweg in aller Regel von streckenseitigen Steuerungsanlagen wie Stellwerken oder diesen übergeordneten Leitstellen aus eingestellt und gesichert.

Im Stellwerk bzw. in der Leitstelle ist ein Bediensteter (Fahrdienstleiter) für die fahrplangemäß vorzunehmenden Stellhandlungen und die Überwachung von deren Ablauf sowie für die Entgegennahme von Warn- und Fehlermeldungen der Steuerungsanlage verantwortlich. Zur Kommunikation mit der Steuerungsanlage dient dem Fahrdienstleiter in Befehlsrichtung eine Eingabeeinrichtung wie Stelltafel, Stellpult oder Bildschirmeingabe, in Melderichtung eine Anzeigeeinrichtung, die den jeweiligen Zustand des Fahrweges sowie eingegebene und ablaufende Stellhandlungen in Form eines Meldebildes signaltechnisch sicher anzeigt.

Eingabeeinrichtung und Anzeigeeinrichtung können auch zu einer Einheit zusammengefaßt sein.

Abgesehen von besonderen, sogenannten protokollpflichtigen Eingaben, werden Stellbefehle in den beschriebenen Steuerungsanlagen von der Schaltungslogik allein signaltechnisch sicher ausgeführt, d.h., die Steuerungsanlage prüft selbsttätig alle Zulässigkeitsvoraussetzungen für eine Stellhandlung, bevor sie einen entsprechenden Stellbefehl ausführt. Dabei arbeitet die Steuerungsanlage nach Sicherheitsprinzipien, die das Entstehen gefährlicher Zustände durch Ausfall einzelner Bauelemente oder durch Störeinflüsse von außen ausschließen. Derartige Ausfälle oder Störungen führen jedoch, wie auch Ausfälle im gesteuerten Fahrwegbereich, zu Betriebshemmungen und erhöhen, wenn sie nicht schnell erkannt und behoben werden, die Wahrscheinlichkeit von Doppelfehlern, aufgrund derer dann auch gefährliche Zustände eintreten können.

In der Regel erkennt der Fahrdienstleiter auftretende Fehler aus dem Meldebild oder aus dem Ansprechen oder Nichtansprechen von in der Anzeigeeinrichtung vorgesehenen Meldern. Es gibt aber auch Fälle, in denen aufgetretene Fehler, bevor sie eine Betriebshemmung verursachen, nur durch eine Analyse vorausgegangener Stellvorgänge erkannt werden können. Derartige Fehler werden vom Fahrdienstleiter in den allermeisten Fällen nicht vor Eintritt der Betriebshemmung erkannt.

Mit der Größe der von den Steuerungsanlagen zu steuernden Fahrwegbereiche, der damit verbundenen Erhöhung der Zahl der gleichzeitig im Fahrwegbereich verkehrenden Fahrzeuge und mit der heute allgemein angestrebten dichteren Fahrzeugfolge wird es für den Fahrdienstleiter immer schwerer, seine Überwachungsaufgaben, wie die Verfolgung des Ablaufes der ausgelösten Stellvorgänge an der Anzeigeeinrichtung, die Überprüfung des Meldebildes auf ungewöhnliche Konstellationen von Bildelementen oder die Entgegennahme und Behandlung von Warnmeldungen wie erforderlich wahrzunehmen. Eine ständige Überlastung des Fahrdienstleiters führt aber, wie man weiß, zu Konzentrationsmängeln und erhöht letztlich die Gefahr von Fehlbedienungen.

Aus einem Aufsatz mit dem Titel Modernste Fernsteuerung bei der U-Bahn München in Betrieb"*,* Signal + Draht, 85 (1993) 6, S. 197 bis 201, ist ein Eiserner Fahrdienstleiter" bekannt, bei dem es sich um einem Arbeitsplatzrechner handelt, der Zugriff hat auf in einer Datenbank abgelegten Regeln. Mit Hilfe dieser Regeln überprüft dieser Arbeitsplatzrechner die Zulässigkeit von Zustandsänderungen, die ein Stellwerk meldet. Bei der Überprüfung der Zulässigkeit berücksichtigt der Eiserne Fahrdienstleiter" jedoch nur den jeweiligen Ist-Zustand; Fragen der Zulässigkeit, die sich aus der über einen längeren Zeitraum hinwegerstreckende Abfolgen von Zustandsänderungen ergeben, kann dieser Eiserne Fahrdienstleiter" nicht überprüfen.

Der Erfindung liegt deshalb die Aufgabe zugrunde, eine Einrichtung zu schaffen, die den Bediener einer wie eingangs beschrieben aufgebauten Steuerungsanlage von Überwachungsaufgaben weitestgehend entlastet.

Diese Aufgabe wird durch die Merkmale des Patentanspruchs 1 gelöst.

Die nach der Erfindung vorgesehene Datenverarbeitungsanlage erfaßt ständig den Zustand aller für die Überwachung ausgewählter Meldebildelemente relevanten Eingänge der Anzeigeeinrichtung. Sie prüft, ob ausgelesene Schaltzustandskombinationen mit in einer Liste gespeicherten logischen Regeln verträglich sind und gibt eine Warnung aus, wenn dies nicht der Fall ist. So kann z.B. eine Regel aufgestellt werden, die besagt, daß, wenn ein bestimmter Zustand eines Fahrwegelementes angezeigt wird, unmittelbar zuvor ein ganz bestimmter anderer Zustand desselben oder eines anderen Fahrwegelementes gemeldet worden sein muß, oder es kann eine Regel geprüft werden, die besagt, daß spätestens 6 Sekunden nach Ausgabe eines Weichenumlaufbefehls der Verschlußmelder der betreffenden Weiche diese als in der befohlenen Endlage verschlossen gemeldet haben muß. Dabei greift die Datenverarbeitungsanlage nicht in den Ablauf des Stellgeschehens ein, benötigt somit keinen direkten Zugang zur Schaltung der Steuerungsanlage. Sie wertet lediglich die Information aus, die auch dem Fahrdienstleiter zur Verfügung steht und die an der Anzeigeeinrichtung abgegriffen werden kann. Dabei arbeitet sie schnell, fehlerfrei und entdeckt auch Fehler, die nur anhand gespeicherter vorausgegangener Stellvorgänge erkannt werden können. Da jedes Stellwerk und jede Leitzentrale, unabhängig von der verwendeten Schaltungstechnik, immer eine Anzeigeeinrichtung aufweist, an der die benötigte Information ansteht, läßt sich die Überwachungseinrichtung in jeder derartigen Anlage ohne größere Anpassungsmaßnahmen einsetzen.

Weiterbildungen der Überwachungseinrichtung nach der Erfindung sind in den Unteransprüchen angegeben:
So betreffen die Ansprüche 2 und 3 die Initiierung des Überwachungsprozesses, nach jeder Änderung des Meldebildes - dies ist in verkehrsarmen Zeiten sinnvoll - oder - bei dichtem Verkehr - in regelmäßigen Zeitabständen.

Eine in Anspruch 4 beschriebene Ausgestaltung der Überwachungseinrichtung nach der Erfindung erleichtert die Aufnahme von bisher noch nicht in der Datenverarbeitungsanlage gespeicherten logischen Regeln. Damit kann die Überwachungseinrichtung, z.B. bei Fahrwegänderungen, an die neue Situation angepaßt werden.

Gegenstand der Patentansprüche 5 bis 7 ist die Übernahme von Routineüberprüfungen durch die Überwachungseinrichtung. So kann gemäß Anspruch 5 z.B. die in einem Eisenbahnstellwerk übliche tägliche Weichenumlaufprüfung von der Überwachungseinrichtung ausgelöst oder beim Fahrdienstleiter angemahnt werden.

Gemäß Patentanspruch 6 kann die Beanspruchung von Fahrwegelementen statistisch erfaßt werden und es können, entsprechend Patentanspruch 7, abhängig von der Zahl der Beanspruchungen, Funktionsprüfungen ausgelöst oder beim Fahrdienstleiter oder Instandhaltungsdienst angemahnt werden.

Anhand von zwei Figuren soll nun ein Ausführungsbeispiel der Erfindung eingehend beschrieben werden.
- Fig. 1: zeigt schematisch eine Fahrwegsteuerungsanlage, in der die Überwachungseinrichtung nach der Erfindung sinnvoll eingesetzt werden kann,
- Fig. 2: zeigt die Programm-Struktur der Überwachungseinrichtung.

In Fig. 1 ist ein Blockschaltbild für eine Fahrwegsteuerungsanlage angegeben, wie sie sich z.B. zur Steuerung von Bahnhöfen entlang einer Eisenbahnstrecke eignet.

Vom Stellwerk eines zentralen Bahnhofes aus werden neben dem eigenen Fahrwegbereich BZ die Fahrwegbereiche B1, B2 zweier weiterer, unbesetzter Bahnhöfe gesteuert. Auf einem zentralen Stelltisch ST sind Gleisbilder der drei Fahrwegbereiche dargestellt. Stelleingaben können am Stelltisch direkt oder über nicht dargestellte zusätzliche Eingabeeinrichtungen wie z.B. Nummernstellpult, Bildschirmeingabe etc. vorgenommen werden.

Die Stelltischausleuchtung ist signaltechnisch sicher. Mit dem Stelltisch verbunden ist die Stellwerkslogik ZSL des zentralen Bahnhofes, welche die im Fahrwegbereich BZ des zentralen Bahnhofes gelegenen Fahrwegelemente FWZ unmittelbar ansteuert und deren Zustand durch Ansteuerung von den Fahrwegelementen zugeordneten Anzeigeelementen im Stelltisch ST meldet.

Mit dem Stelltisch ST verbunden ist weiterhin eine zentrale Verbindungsschaltung ZV, welche über eine spezielle, signaltechnisch sicher arbeitende Datenübertragungsstrecke DUE und an diese angeschlossene dezentrale Verbindungsschaltungen DV1, DV2 mit Stellwerksschaltungen SL1, SL2 der unbesetzten Bahnhöfe verbunden ist. Die Verbindungsschaltungen ZV, DV1, DV2 bilden zusammen mit der Datenübertragungsstrecke ein Fernsteuerungssystem, das es erlaubt, Fahrwegelemente FW1, FW2 der unbesetzten Bahnhöfe über die zugehörigen Stellwerkschaltungen zu betätigen und Meldungen über den jeweiligen Zustand dieser Fahrwegelemente zu erhalten.

Mit dem Stelltisch ST ist nun noch zusätzlich eine Überwachungseinrichtung verbunden, die eine Datenverarbeitungsanlage UE, einen umfangreichen Speicher SP sowie Anzeigemittel umfaßt. Letztere können auf dem Stelltisch angeordnet sein.

Die Funktion der Überwachungseinrichtung läßt sich anhand der in Fig. 2 wiedergegebenen Programmstruktur beschreiben.

Zustandsänderungen im Meldebild, ganz gleich, ob diese Fahrwegelemente im Fahrwegbereich des zentralen Bahnhofes oder in einem der Fahrwegbereiche der anderen Bahnhöfe betreffen, setzen einen Stellwerks-Meldeprozeß SWM in Gang, der Datentelegramme, die diese Zustandsänderungen beschreiben, in einen Zwischenspeicher ZSP1 einschreibt. Der als Mailbox fungierende Zwischenspeicher ZSP1 wird von einem weiteren Prozeß, REA, ausgelesen und die gespeicherten Telegramme werden nacheinander in mehrfacher Zielrichtung weiterverarbeitet:
1. Ablage der Telegramme in einer Datei DBK1 einer im Speicher SP konfigurierten Datenbank.
2. Weitergabe der Telegramme an ein Ausgabeprogramm SWP in unveränderter Form, das eine Anzeige aller oder ausgewählter Telegramme vornimmt.
3. Ermittlung von Testfunktionen, die aufgrund des Telegramminhalts ausgeführt werden müssen, und Eingabe dieser Testfunktionen in eine Warteschlange TQ der Datenbank, zusammen mit dem Ausführungszeitpunkt.

Ein Programm TQM fügt zusätzliche zeitgesteuerte Tests, die z.B. Routineprüfungen zugeordnet sind, die in festgelegten Zeitabständen vorzunehmen sind, in die Warteschlange TQ ein. Die Warteschlange TQ wird von einem Programm FDC abgearbeitet, welches die in der Warteschlange eingetragenen Testfunktionen ausführt. Hierbei werden den Testfunktionen anhand der enthaltenen Stellelemente und Elementbeziehungen logische Regeln zugeordnet, die in der Datenbank gespeichert sind und die von der jeweiligen Testfunktion erfüllt werden müssen.

Das Programm FDC prüft die Erfüllung dieser Regeln und liefert Meldungen, die am Stelltisch ST angezeigt werden sollen, über einen Zwischenspeicher ZSP2 mit Mailbox-Funktion an ein lokales Ausgabeprogramm FDP und damit an den Stelltisch und die zentrale Verbindungsschaltung ZV zur Weiterleitung an die Bedieneinrichtungen der ferngesteuerten Bahnhöfe. Zusätzlich werden die vom Programm FDC erarbeiteten Meldungen in einer Datei DBK3 der Datenbank abgespeichert.

Um das am Stelltisch angezeigte Meldebild oder Änderungen in diesem Meldebild zu beschreiben, muß jedes Fahrwegelement und dessen Zustand eindeutig definiert sein. Zu diesem Zweck ist jedes Element einer Elementart (z.B. Weiche) zugeordnet. Elementarten können unterschiedliche Anzeigecodes aufweisen, die den jeweiligen aktuellen Zustand eines Elements kennzeichnen (z.B. "Weiche rechts, frei", "Weiche links, besetzt", "Weiche läuft nach rechts um" usw.). Elementarten können auch zueinander in Beziehung stehen, z.B. gehören zu einer Weiche ein linker Abzweig, ein rechter Abzweig, eine Weichenspitze, eine Weichentaste, ein Verschlußmelder und ein Sperrmelder.

Konkrete Ausprägungen von Elementarten werden Elemente (Fahrwegelemente) genannt. So ist z.B. das Element W11 eine ganz bestimmte Weiche im Fahrwegbereich eines Bahnhofes. Werden mehrere Bahnhöfe überwacht, so muß die Weiche W11 noch ein Bahnhofskennzeichen bekommen, damit sie von der Weiche W11 eines anderen Bahnhofes unterschieden werden kann.

Neben allgemeinen Beziehungen zwischen Elementarten können auch ganz individuelle logische und topologische Beziehungen zwischen bestimmten Elementen in der Datenbank niedergelegt sein. Beispielsweise kann der Weiche W11 der Verschlußmelder VM11 zugeordnet sein.

In den Stammdaten der Datenbank (Datei DBK2) sind somit für jedes relevante Fahrwegelement der Elementname, der Bahnhof (Fahrwegbereich), in dem sich das Fahrwegelement befindet, die Elementart sowie Elementart-Beziehungen und Elementbeziehungen aufgezeichnet.

Jede in der Datenbank gespeicherte Regel enthält in ihrer Definition Kriterien, die besagen, welche Stellwerksmeldungen die Regel-Überprüfung anstoßen (triggern) sollen. Der Prozeß REA ermittelt, welche Regel-Definitionen mit einer Stellwerksmeldung in Elementart, Anzeigecode, Bahnhofskennzeichen und Stellelementkennzeichen übereinstimmen und reiht im Übereinstimmungsfalle die Überprüfung der entsprechenden Regeln als Testfunktion in die Warteschlange TQ ein.

Die Parameter "Bahnhof" und "Stellelement" können auch mit Platzhaltern belegt sein. Dann können Regeln so verallgemeinert werden, daß sie z.B. für alle Stellelemente einer Elementart in allen Bahnhöfen gültig sind. Bei Kriterien mit Platzhalter-Zeichen ist die Übereinstimmung unabhängig vom Meldungsinhalb im entsprechenden Feld. Derartige allgemeinere Regeln (die z.B. alle Weichen in allen Bahnhöfen betreffen) können aber mittels Festlegung mehrerer Regel-Definitionen mit gleichen Namen durch weniger allgemeine Regeln (z.B. alle Weichen im Bahnhof B1 oder Weiche W11 im Bahnhof B1) überlagert werden.

Die Überprüfung einer Regel (Test) liefert als Ergebnis "wahr" oder "falsch", je nachdem ob die Regel unter Zugrundelegung der aktuellen Meldebildinformation erfüllt ist.

Jede Regel kann aus Teilregeln (sog. Test-Bausteinen) bestehen, die, jede für sich, wieder die Parameter Elementart, Anzeigecode, Bahnhof, Element aufweisen und in vorgegebener Reihenfolge abgearbeitet werden müssen. Jede Teilregel liefert als Ergebnis "wahr" oder "falsch". Die Gesamtregel ist dann erfüllt, wenn die Teilregeln entsprechend ihrer Verknüpfung untereinander erfüllt sind. Sind Teilregeln mit "oder" verknüpft, genügt es z.B. bereits, wenn eine Teilregel erfüllt ist, und die Gesamtregel kann mit "wahr" beantwortet werden. Sind die Teilregeln mit "und" verknüpft, müssen die Prüfungen aller Teilregeln "wahr" liefern, um die Gesamtregel zu erfüllen.

Zur Prüfung einer Regel oder Teilregel wird geprüft, ob Einträge in der Datenbank existieren, die den Parametern der Testfunktionen entsprechen. Dabei kann genau angegeben werden, wieviele Stellwerksmeldungen existieren müssen, um einen Test einer Teilregel als bestanden zu werten.

Eine Regel, die z.B. eine Gleissperrmeldung für ein Element prüft, kann z.B. wie folgt lauten:$\text{r (S01, 123, *, *) = r1 (S11, 121 $0, SPT)}$
- und: r2 (S16, 121, $0.Taste, $0.Taste)
- oder: r3 (S01, 123, $0, $0)
- oder: r4 (S01, 124, $0, $0)
- oder: r5 (S01, 125, $0, $0)

Sie beschreibt einen Test, der ausgeführt werden muß, wenn eine Stellwerks-Meldung für ein beliebiges Element der Elementart S01 (= Fahrstraße) eintrifft, welches den Anzeigecode 123 (Gleis gesperrt für nächste Fahrstraße) hat. Die Regel r und damit der Test ist dann erfüllt, wenn die Teilregeln r1 und r2 erfüllt sind, oder wenn mindestens eine der Regeln r3, r4 und r5 erfüllt ist.

In Worten: Eine Gleissperr-Meldung ist dann korrekt, wenn entweder das Gleis bereits gesperrt war (eine der Regeln r3 bis r5 erfüllt), oder für dieses Gleis die Gleistaste und die sogenannte Gruppentaste (Zweitastenbedienung) betätigt wurde (d.h. wenn die Teilregeln r1 und r2 gleichzeitig erfüllt waren).

Zeitabhängigkeiten und Folgeabhängigkeiten lassen sich mit Hilfe des Zeitparameters in den einzelnen Regeln prüfen. Da jede Stellwerksmeldung wenigstens vorübergehend abgespeichert wird, kann geprüft werden, ob z.B. ein Element zu einem bestimmten zurtickliegenden Zeitpunkt einen bestimmten Anzeigecode aufgewiesen hat.

## Patentansprüche

1. Überwachungseinrichtung für eine Fahrwegsteuerungsanlage für ein spurgebundenes Verkehrsmittel, die in einem Bereich des Fahrweges (BZ, B1, B2) vorgenommene Stellhandlungen einschließlich jeweiliger Ausgangs- und Endzustände aller im Fahrwegbereich befindlichen Fahrwegelemente an einer Anzeigeeinrichtung (ST) in Form eines Meldebildes anzeigt und bei der eine Datenverarbeitungsanlage (UE) vorgesehen ist, die mit allen Eingängen der Anzeigeeinrichtung, über die für eine Überwachung ausgewählte Meldebildelemente beeinflußt werden können, verbunden ist und die die Schaltzustände dieser Eingänge der Anzeigeeinrichtung auslesen und abspeichern kann, wobei die Datenverarbeitungsanlage eine Liste von logischen Regeln gespeichert enthält, die zwischen einzelnen Schaltzuständen der Fahrwegsteuerungsanlage bei vorschriftmäßigem Betrieb bestehende Zusammenhänge wiedergeben und mit denen die aktuell ausgelesenen Schaltzustände im fehlerfreien Zustand der Steuerungsanlage verträglich sein müssen, und wobei
die Datenverarbeitungsanlage in der Lage ist die ausgelesenen Schaltzustände daraufhin zu prüfen, ob diese Verträglichkeit gegeben ist und eine Warnmeldung auszugeben, wenn dies nicht der Fall ist,
**dadurch gekennzeichnet,**
daß zumindest ein Teil der gespeicherten logischen Regeln neben Identitäten und Schaltzuständen der auszulesenden Eingänge zwischen Schaltzuständen bestehende Folgeabhängigkeiten und/oder Zeitabhängigkeiten enthält und daß die Datenverarbeitungsanlage in der Lage ist die aktuell ausgelesenen Schaltzustandskombinationen auch auf das Vorliegen solcher Folgeabhängigkeiten und/oder Zeitabhängigkeiten hinzu prüfen.

2. Überwachungseinrichtung nach Anspruch 1, dadurch gekennzeichnet, daß die Datenverarbeitungsanlage durch jede Änderung des von der Anzeigeeinrichtung (ST) wiedergegebenen Meldebildes zum Aus lesen der Schaltzustände der Eingänge der Anzeigeeinrichtung und zur Prüfung dieser Schaltzustände auf Verträglichkeit mit den gespeicherten logischen Regeln angestoßen werden kann.

3. Überwachungseinrichtung nach Anspruch 1 oder 2, dadurch gekennzeichnet, daß die Datenverarbeitungseinrichtung in vorgegebenen Zeitabständen zum Auslesen der Schaltzustände der Eingänge der Anzeigeeinrichtung und zur Prüfung dieser Schaltzustände auf Verträglichkeit mit den gespeicherten logischen Regeln angestoßen werden kann.

4. Überwachungseinrichtung nach einem der vorstehenden Ansprüche, dadurch gekennzeichnet, daß die Datenverarbeitungsanlage in der Lage ist ausgelesene Schaltzustandskombinationen, die einer Stellhandlung zugeordnet sind, für die noch keine logische Regel gespeichert ist, auf ein besonderes, von einem Bediener der Fahrwegsteuerungsanlage eingegebenes Kommando hin, in Form einer logischen Regel abzuspeichern.

5. Überwachungseinrichtung nach einem der vorstehenden Ansprüche, dadurch gekennzeichnet, daß die Datenverarbeitungsanlage in der Lage ist die nach Auftreten einer vorgegebenen Schaltzustandskombination bis zum erneuten Auftreten derselben Schaltzustandskombination vergangene Zeit zu erfassen und bei Überschreiten einer vorgegebenen maximalen Zeitspanne vor diesem erneuten Auftreten eine Steuerungsaktion auszulösen oder zur Auslösung vorzuschlagen, in deren Folge die vorgegebene Schaltzustandskombination auftritt und auf Verträglichkeit mit den gespeicherten logischen Regeln geprüft werden kann.

6. Überwachungseinrichtung nach einem der vorstehenden Ansprüche, dadurch gekennzeichnet, daß die Datenverarbeitungsanlage in der Lage ist das Auftreten vorgegebener Schaltzustandskombinationen zu zählen und anzuzeigen.

7. Überwachungseinrichtung nach Anspruch 6, dadurch gekennzeichnet, daß die Datenverarbeitungseinrichtung in der Lage ist abhängig von der Zahl des Auftretens vorgegebener Schaltzustandskombinationen vorgegebene Steuerungsaktionen auszulösen oder deren Auslösung vorzuschlagen, in deren Verlauf zumindest Teile der Fahrwegsteuerungsanlage und/oder Teile des zu steuernden Fahrweges aktiviert werden und dabei auftretende Schaltzustandskombinationen auf Verträglichkeit mit den gespeicherten logischen Regeln geprüft werden können.

## Claims

1. Monitoring device for a route control system for a track-bound means of transport which indicates setting operations performed in an area of the route (BZ, B1, B2), including respective initial states and final states of all the route elements located in the route area on a display device (ST) in the form of a mimic diagram and in which a data processing system (UE) is provided which is connected to all the inputs of the display device via which the mimic diagram elements selected for monitoring can be influenced and which can read out the switching states of said inputs of the display device and store them, the data processing system containing a list of logic rules in stored form which reproduce existing relationships between individual switching states of the route control system for correct operation and with which the switching states actually read out must be compatible in the error-free state of the control system, the data processing system being capable of checking the switching states read out for whether said compatibility exists and of issuing a warning signal if that is not the case, characterized in that at least some of the stored logic rules contain, in addition to identities and switching states of the inputs to be read out, sequential dependencies and/or time dependencies existing between switching states and in that the data processing system is capable of checking the switching state combinations actually read out also for the presence of such sequence dependencies and/or time dependencies.

2. Monitoring device according to Claim 1, characterized in that the data processing system can be triggered to read out the switching state of the inputs of the display device and to test said switching states for compatibility with the stored logic rules by any change in the mimic diagram displayed by the display device (ST).

3. Monitoring device according to Claim 1 or 2, characterized in that the data processing device can be triggered to read out the switching states of the inputs of the display device and to test said switching states for compatibility with the stored logic rules at specified time intervals.

4. Monitoring device according to one of the preceding claims, characterized in that the data processing system is capable of storing, in response to a special command entered by an operator of the route control system, switching state combinations, in the form of a logic rule, which have been read out and which are assigned to a setting operation and for which no logic rule has yet been stored.

5. Monitoring device according to one of the preceding claims, characterized in that the data processing system is capable of determining the time which has elapsed after the occurrence of a specified switching state combination before the same switching state combination recurs and, if a specified maximum time interval is exceeded before this recurrence, of initiating a control action or proposing to initiate one in whose sequence the specified switching state combination occurs and can be tested for compatibility with the stored logic rules.

6. Monitoring device according to one of the preceding claims, characterized in that the data processing system is capable of counting and indicating the occurrence of specified switching state combinations.

7. Monitoring device according to Claim 6, characterized in that, depending on the number of occurrences of specified switching state combinations, the data processing device is capable of initiating specified control actions or proposing their initiation, in the course of which at least parts of the route control system and/or parts of the route to be controlled are activated and switching state combinations occurring in the process can be tested for compatibility with the stored logic rules.

## Revendications

1. Dispositif de surveillance pour un dispositif de commande de voies de circulation destiné à un moyen de transport guidé, qui affiche sur un dispositif d'affichage (ST) sous forme d'un écran d'affichage des messages, des opérations de réglage effectuées dans une zone de la voie de circulation (BZ, B1, B2), y compris les états respectifs initiaux et terminaux de tous les éléments de la voie de circulation se trouvant dans la zone de la voie de circulation et dans lequel il est prévu un système de traitement des données (UE) qui est relié à toutes les entrées du dispositif d'affichage par l'intermédiaire duquel des éléments de l'écran d'affichage des messages sélectionnés pour une surveillance, peuvent être influencés et qui (UE) peut lire et mémoriser les états de commutation de ces entrées du dispositif d'affichage, le système de traitement des données contenant en mémoire une liste de règles logiques qui reproduisent les relations existant entre différents états de commutation du dispositif de commande de la voie en cas de fonctionnement réglementaire et avec lesquelles les états de commutation actuellement lus doivent être compatibles lors d'un état sans erreur du dispositif de commande, le système de traitement des données étant en mesure de vérifier les états de commutation lus pour savoir s'il y a compatibilité et d'émettre un message d'avertissement si ceci n'est pas le cas, caractérisé en ce qu'au moins une partie des règles logiques mémorisées comporte, en plus des identités et des états de commutation des entrées devant être lus, des dépendances consécutives existant entre les états de commutation et/ou des dépendances de temps et en ce que le système de traitement des données est en mesure de vérifier en plus les combinaisons actuellement lues des états de commutation, également du point de vue de la présence de telles dépendances consécutives et/ou dépendances de temps.

2. Dispositif de surveillance selon la revendication 1, caractérisé en ce que le système de traitement des données peut être activé par tout changement de l'écran d'affichage des messages reproduit par le dispositif d'affichage (ST) pour lire les états de commutation des entrées du dispositif d'affichage et pour vérifier ces états de commutation du point de vue de la compatibilité avec les règles logiques mémorisées.

3. Dispositif de surveillance selon la revendication 1 ou la revendication 2, caractérisé en ce que le système de traitement des données peut être activé à intervalles prédéfinis pour lire les états de commutation des entrées du dispositif d'affichage et pour vérifier ces états de commutation du point de vue de la compatibilité avec les règles logiques mémorisées.

4. Dispositif de surveillance selon l'une quelconque des revendications précédentes, caractérisé en ce que le système de traitement de données est en mesure de mémoriser sous forme de règle logique, des combinaisons lues d'états de commutation qui sont affectées à une opération de réglage pour laquelle aucune règle logique n'est encore mémorisée, en réponse à une commande particulière, entrée par un opérateur du dispositif de commande de la voie de circulation.

5. Dispositif de surveillance selon l'une quelconque des revendications précédentes, caractérisé en ce que le système de traitement de données est en mesure d'enregistrer le temps passé après la survenance d'une combinaison prédéfinie d'états de commutation jusqu'à la survenance réitérée de la même combinaison d'états de commutation et en cas de dépassement d'un intervalle de temps maximal prédéfini, de déclencher avant cette survenance réitérée, une action de commande ou de proposer le déclenchement d'une action de commande à la suite de laquelle la combinaison prédéfinie d'états de commutation survient et peut être vérifiée du point de vue de la compatibilité avec les règles logiques mémorisées.

6. Dispositif de surveillance selon l'une quelconque des revendications précédentes, caractérisé en ce que le système de traitement de données est en mesure de compter et d'afficher la survenance des combinaisons prédéfinies des états de commutation.

7. Dispositif de surveillance selon la revendication 6, caractérisé en ce que le système dé traitement de données est en mesure, en fonction du nombre de survenances de combinaisons prédéfinies des états de commutation, de déclencher ou de proposer le déclenchement d'actions de commande prédéfinies durant lesquelles au moins des éléments du dispositif de commande de la voie de circulation et/ou des éléments de la voie de circulation à commander sont activés et durant lesquelles des combinaisons d'états de commutation survenant simultanément peuvent être vérifiées du point de vue de la compatibilité avec les règles logiques mémorisées.
